# EUROPÄISCHE PATENTANMELDUNG

(11) **EP 4 477 819 A1**
(43) Veröffentlichungstag der Anmeldung: **18.12.2024**
(21) Anmeldenummer: 24179847.9
(22) Anmeldetag: 04.06.2024
(51) Int. Cl.: E04G 23/02, E04B 1/66, B32B 5/06, E04F 13/08

(54) **MEHRSCHICHTIGER ARTIKEL ZUR ERZEUGUNG EINER HAFTUNG ZU EINER OBERFLÄCHE UND VERFAHREN ZUM ERZEUGEN EINER HAFTUNG ZWISCHEN EINEM MEHRSCHICHTIGEN ARTIKEL UND EINER OBERFLÄCHE**

(30) Priorität: 06.06.2023 DE 102023114909
(71) Anmelder: Olibo GmbH, 26789 Leer (DE)
(72) Erfinder: Terborg, Annette, 69120 Heidelberg (DE)
(74) Vertreter: Sandvoß, Stefanie

(57) **Zusammenfassung**

Die Erfindung betrifft einen mehrschichtigen Artikel zur Erzeugung einer Haftung zu einer Oberfläche, wobei der mehrschichtige Artikel eine Trägerschicht und eine mit der Trägerschicht stoffschlüssig verbundene haftvermittelnde Schicht aufweist, wobei auf der der Trägerschicht abgewandten Seite der haftvermittelnden Schicht eine Vielzahl oberflächenvergrößernder Elemente angeordnet ist, wobei die auf der haftvermittelnden Schicht angeordneten oberflächenvergrößernden Elemente aus der Gruppe ausgewählt sind, die Elemente alternierender Längen, Widerhaken, pilzförmige Elemente, eine Vielzahl unregelmäßig angeordneter Kunststofffäden und/oder -fasern, und Kombinationen dieser umfasst oder daraus besteht.

## Beschreibung

Die vorliegende Erfindung betrifft einen mehrschichtigen Artikel zur Erzeugung einer Haftung zu einer Oberfläche und ein Verfahren zum Erzeugen einer Haftung zwischen einem mehrschichtigen Artikel und einer Oberfläche.

Es gibt zahlreiche technische Bereiche, in denen eine Haftung zwischen einem Objekt und einer Oberfläche erzielt werden muss. Ein Anwendungsfall aus der Praxis ist beispielsweise ein Klebepacker, der verwendet wird, um Dichtungs- oder Füllmaterial in Risse, Fehlerstellen oder dergleichen zu injizieren, insbesondere in Bauwerken oder Bauteilen.

Es ist bekanntermaßen nahezu unmöglich, Beton absolut rissfrei herzustellen. Obwohl Risse in Betonbauteilen und Bauwerken kein grundsätzlicher Mangel sind, ist ein Füllen der Risse in einigen Fällen gewünscht oder kann auch erforderlich sein. Hierfür stehen verschiedene Verfahrenstechniken zur Verfügung. Über Einfüllstutzen, die im Fachjargon als "Packer" bezeichnet werden, kann Injektionsmaterial in die Risse eingepresst werden.

Es gibt verschiedene Arten von Packern. Grundsätzlich unterscheidet man je nach Art der Anbindung als Einfüllstutzen an das Bauteil zwischen Bohrpackern und Klebepackern. Bei Bohrpackern handelt es sich um zylinderförmige Packer, die in zuvor angefertigte Bohrlöcher installiert werden, um als Einfüllstutzen zu dienen. Bei den Bohrpackern unterscheidet man wiederum in Abhängigkeit von der Art der Einbringung zwischen Schraubpackern und Schlagpackern.

Klebepacker sind hingegen Einfüllstutzen, die an der Oberfläche eines Bauteils direkt über einen Riss geklebt werden. Sie werden vor allem dann verwendet, wenn ein zerstörungsfreies Injizieren erforderlich ist, bei dem keine Bohrungen vorgenommen werden dürfen. Klebepacker werden zusammen mit dem Dämmmaterial, dass den Riss nach außen hin abdichtet, verklebt. Dabei können sie in der Mitte des Risses durch zuvor in den Riss geschlagene Nägel fixiert werden, über denen der Packer anschließend angeordnet wird. Nach dem Erhärten der Verdämmung wird die Öffnung durch Ziehen des Nagels für die Injektion freigegeben und der Riss wird mit Injektionsmaterial aufgefüllt.

Gattungsgemäße Klebepacker werden beispielsweise in der WO 92/16707 A1, in der US 8,4043,029 B2 und in der DE 10 2015 112 840 A1 beschrieben.

### Aufgabe der Erfindung

Es ist die Aufgabe der vorliegenden Erfindung, einen alternativen mehrschichtigen Artikel, insbesondere in Form eines Klebepackers, bereitzustellen, der sich gegenüber aus dem Stand der Technik bekannten mehrschichtigen Artikeln durch eine verbesserte Haftung an einer Oberfläche, mit der er durch Haftmittel verbunden ist, auszeichnet. Eine weitere Aufgabe der vorliegenden Erfindung ist es, ein alternatives Verfahren zum Erzeugen einer Haftung zwischen einem mehrschichtigen Artikel und einer Oberfläche herzustellen.

### Allgemeine Beschreibung der Erfindung

Die Erfindung löst diese Aufgabe mit den Merkmalen der Ansprüche und insbesondere mit einem mehrschichtigen Artikel zur Erzeugung einer Haftung zu einer Oberfläche, wobei der mehrschichtige Artikel eine Trägerschicht und eine mit der Trägerschicht stoffschlüssig verbundene haftvermittelnde Schicht aufweist, und wobei auf der der Trägerschicht abgewandten Seite der haftvermittelnden Schicht eine Vielzahl oberflächenvergrößernder Elemente angeordnet ist, die aus der Gruppe ausgewählt sind, die Elemente alternierender Längen, Widerhaken, pilzförmige Elemente, eine Vielzahl unregelmäßig angeordneter Kunststofffäden und/oder -fasern, und Kombinationen dieser umfasst oder daraus besteht.

Für die Zwecke der Erfindung wird unter einer Oberfläche mit "oberflächenvergrößernden Elementen" jede nicht vollständig glatte Oberfläche verstanden. Gemäß einer Ausführungsform handelt es sich bei den oberflächenvergrößernden Elementen um längliche Strukturen, z.B. Widerhaken, wie sie von Klettverschlüssen bekannt sind. Klettverschlüsse bestehen bekanntlich aus einem ersten Teil, der flexible Widerhäkchen aufweist, und einem zweiten Teil, der Schlaufen aufweist. Sowohl Schlaufen als auch Widerhäkchen sind als oberflächenvergrößernde Elemente geeignet. Entsprechend kann es sich bei der haftvermittelnden Schicht des mehrschichtigen Artikels, auf deren einer Seite eine Vielzahl oberflächenvergrößernder Elemente angeordnet ist, um eine der beiden Seiten einer Klettverbindung handeln, insbesondere um die Klettverschlussschicht mit flexiblen Widerhäkchen.

Gemäß einer bevorzugten Ausführungsform des erfindungsgemäßen mehrschichtigen Artikels sind die auf der haftvermittelnden Schicht angeordneten oberflächenvergrößernden Elemente Elemente alternierender Längen, wobei bei den Elementen alternierender Längen vorzugsweise jeweils zwischen zwei längeren Elementen ein kürzeres Element angeordnet ist, wobei die kürzeren Elemente an ihren der Trägerschicht abgewandten Enden eine spitze Form aufweisen und die längeren Elemente an ihren der Trägerschicht abgewandten Enden eine von einer spitzen Form abweichende Form aufweisen. Vorzugsweise weisen die längeren Elemente eine Form auf, die einem Kegelstumpf mit darauf aufgesetztem "Kopf" entspricht und in der Gesamtheit einem Pilz ähnelt. Diese Form ist besonders vorteilhaft, da sich ein auf die haftvermittelnde Schicht aufgebrachtes Haftmittel besonders gut in den Zwischenräumen zwischen den Elementen alternierender Längen ansammeln kann und durch die "Köpfe" der längeren Elemente besser in diesen Zwischenräumen gehalten wird.

Gemäß einer weiteren bevorzugten Ausführungsform des erfindungsgemäßen mehrschichtigen Artikels sind die auf der haftvermittelnden Schicht angeordneten oberflächenvergrößernden Elemente pilzförmige Elemente, wie im vorherigen Absatz als längere Elemente der Elemente alternierender Längen beschrieben, wobei in dieser Ausführungsform nur pilzförmige Elemente als oberflächenvergrößernde Elemente vorhanden sind, ohne dass zwischen diesen kürzere Elemente mit einem spitzen Ende angeordnet sind. Auch in dieser Ausführungsform ist es besonders vorteilhaft, dass ein auf die haftvermittelnde Schicht aufgebrachtes Haftmittel durch die pilzförmige Form der oberflächenvergrößernden Elemente besonders gut in den Zwischenräumen zwischen den pilzförmigen Elementen gehalten wird.

In einer weiteren bevorzugten Ausführungsform des erfindungsgemäßen mehrschichtigen Artikels handelt es sich bei den auf der haftvermittelnden Schicht angeordneten oberflächenvergrößernden Elementen um eine Vielzahl unregelmäßig angeordneter Kunststofffäden und/oder -fasern, beispielsweise um einen Vliesstoff.

Gemäß einer vorteilhaften Ausführungsform handelt es sich bei dem erfindungsgemäßen mehrschichtigen Artikel um einen Klebepacker zum Einpressen von Injektionsmaterial, z.B. Dichtungs- oder Füllmaterial, in Risse, Fehlerstellen oder dergleichen, insbesondere bei Bauwerken oder Bauteilen. In dieser Ausführungsform ist die Trägerschicht eine Trägerplatte, die mindestens eine Durchbrechung aufweist und auf ihrer der haftvermittelnden Schicht abgewandten Seite mit einem Anschlussstutzen zum Injizieren von Injektionsmaterial verbunden ist, wobei der Anschlussstutzen eine Bohrung aufweist, die in der Durchbrechung in der Trägerplatte mündet, und wobei die haftvermittelnde Schicht ebenfalls eine Durchbrechung aufweist, die mit der Durchbrechung in der Trägerplatte zumindest teilweise überlappend ist. Injektionsmaterial wie zum Beispiel Dämmmittel oder Füllmittel kann auf diese Weise durch die Bohrung in dem Anschlussstutzen geleitet werden und tritt an dessen Ende zunächst durch die Durchbrechung in der Trägerplatte und anschließend durch die Durchbrechung in der haftvermittelnden Schicht. Ist der Klebepacker über einem Riss angeordnet, kann das Injektionsmaterial nach dessen Austritt aus der Durchbrechung in der haftvermittelnden Schicht in den Riss gelangen.

Vorteilhafterweise weist die haftvermittelnde Schicht eine längliche Vertiefung auf, in der sich die Durchbrechung befindet, mit der die Durchbrechung in der Trägerplatte zumindest teilweise überlappt. Auf diese Weise kann aus der Durchbrechung in der haftvermittelnden Schicht austretendes Injektionsmaterial sich in der länglichen Vertiefung sammeln und so über eine größere Eindringfläche in den zu schließenden Riss gelangen. Durch die längliche Vertiefung ist auch die Rissfindung besser gewährleistet.

Es wurde gefunden, dass bei einem Aufbringen von Haftmittel auf die haftvermittelnde Schicht des erfindungsgemäßen mehrschichtigen Artikels eine gegenüber herkömmlichen mehrschichtigen Artikeln immens erhöhte Haftkraft durch die auf der haftvermittelnden Schicht angeordneten oberflächenvergrößernden Elemente erzielt werden kann. So ist es beispielsweise sehr schwer, aus dem Stand der Technik bekannte Klebepacker mit glatter Oberfläche, z.B. aus PE, mit Haftmittel, d.h. Kleber, über einem Riss ausreichend belastbar zu befestigen, sodass der Packer auch bei einer Druckinjektion, die üblicherweise mit bis zu 10 bar erfolgt, über dem Riss kleben bleibt. Auch aus dem Stand der Technik bekannte Klebepacker aus Metall zeigen keine ausreichende Haftung für eine Druckinjektion. Mit dem erfindungsgemäßen mehrschichtigen Artikel in Form eines Klebepackers hingegen kann durch die oberflächenvergrößernden Elemente auf der haftvermittelnden Schicht eine so starke Haftung erzeugt werden, dass sogar mit einem Kleber auf Zementbasis ein optimaler Halt erzeugt werden kann und die Verbindung sogar nur mit einem Hammer oder unter Zuhilfenahme eines anderen geeigneten Werkzeugs wieder gelöst werden kann.

Neben der Ausführungsform als Klebepacker gibt es zahlreiche weitere Ausführungsformen des erfindungsgemäßen mehrschichtigen Artikels, denn mit dem erfindungsgemäßen mehrschichtigen Artikel können beliebige Elemente fest auf einem Untergrund / einer Oberfläche verklebt werden. Beispielhafte Ausführungsformen werden in der nachfolgenden Beschreibung, insbesondere im Zusammenhang mit der Beschreibung der in Figur 3 gezeigten Ausführungsform, erläutert.

Die Erfindung betrifft weiterhin auch ein Verfahren zum Erzeugen einer Haftung zwischen einem erfindungsgemäßen mehrschichtigen Artikel und einer Oberfläche, wobei das Verfahren die folgenden Schritte umfasst:
a) Bereitstellen eines mehrschichtigen Artikels, der eine Trägerschicht und eine mit der Trägerschicht stoffschlüssig verbundene haftvermittelnde Schicht aufweist, wobei auf der der Trägerschicht abgewandten Seite der haftvermittelnden Schicht eine Vielzahl oberflächenvergrößernder Elemente angeordnet ist, die aus der Gruppe ausgewählt sind, die Elemente alternierender Längen, Widerhaken, pilzförmige Elemente, eine Vielzahl unregelmäßig angeordneter Kunststofffäden und/oder -fasern, und Kombinationen dieser umfasst oder daraus besteht;
b) Aufbringen eines vorzugsweise pastösen Haftmittels auf die Seite der haftvermittelnden Schicht, auf der die oberflächenvergrößernden Elemente angeordnet sind, oder auf eine Oberfläche, auf der der mehrschichtige Artikel haften soll, wobei es bevorzugt ist, dass das Aufbringen des Haftmittels auf die Oberfläche erfolgt, auf der der mehrschichtige Artikel haften soll, und wobei das Haftmittel vorzugsweise vollflächig auf die Oberfläche, auf der der mehrschichtige Artikel haften soll, aufgebracht wird;
c) Kontaktieren des mehrschichtigen Artikels mit der Oberfläche, an der dieser haften soll, wobei der mehrschichtige Artikel mit der Seite der haftvermittelnden Schicht, an der sich die oberflächenvergrößernden Elemente befinden, an der Oberfläche angeordnet bzw. gegen diese gedrückt wird, wobei sich das Haftmittel an der Oberfläche, an der der mehrschichtige Artikel haften soll, sowie zwischen den auf der haftvermittelnden Schicht angeordneten oberflächen-vergrößernden Elementen befindet;
d) Aushärten des Haftmittels.

Der in dem erfindungsgemäßen Verfahren bereitgestellte und verwendete mehrschichtige Artikel weist sämtliche Merkmale auf, die im Voranstehenden in Bezug auf den erfindungsgemäßen mehrschichtigen Artikel offenbart wurden, auch in beliebiger Kombination. Die vorstehende Beschreibung des mehrschichtigen Artikels soll daher auch zur näheren Charakterisierung des in dem erfindungsgemäßen Verfahren bereitgestellten mehrschichtigen Artikel herangezogen werden können. Insbesondere kann der in dem erfindungsgemäßen Verfahren bereitgestellte und verwendete mehrschichtige Artikel die bereits eingangs beschriebenen oberflächenvergrößernden Elemente an der Oberfläche der haftvermittelnden Schicht aufweisen, insbesondere Widerhaken, pilzförmige Elemente, unregelmäßig angeordnete Kunststofffäden und/oder -fasern, Elemente alternierender Längen oder Kombinationen dieser.

In einer bevorzugten Ausführungsform des erfindungsgemäßen Verfahrens wird ein mehrschichtiger Artikel bereitgestellt, dessen auf der haftvermittelnden Schicht angeordnete oberflächenvergrößernde Elemente Elemente alternierender Längen sind, bei denen jeweils zwischen zwei längeren Elementen ein kürzeres Element angeordnet ist, wobei die kürzeren Elemente an ihren der Trägerschicht abgewandten Enden eine spitze Form aufweisen und die längeren Elemente an ihren der Trägerschicht abgewandten Enden eine von einer spitzen Form abweichende Form aufweisen. Durch diese Form der Elemente alternierender Längen dringt das Haftmittel beim Kontakt mit dem erfindungsgemäßen mehrschichtigen Artikel in die Zwischenräume zwischen den Elementen alternierender Längen ein, wobei die nicht spitzen Enden der längeren Elemente, die vorzugsweise eine auf einem Kegelstumpf angeordnete runde Kopfform aufweisen, wodurch die längeren Elemente insgesamt eine Pilzform aufweisen, den Verbleib des Haftmittels in den Zwischenräumen begünstigen.

Vorzugsweise wird in dem erfindungsgemäßen Verfahren ein Klebepacker als mehrschichtiger Artikel bereitgestellt, wobei die Trägerschicht des mehrschichtigen Artikels in diesem Fall eine Trägerplatte ist, die mindestens eine Durchbrechung aufweist und auf ihrer der haftvermittelnden Schicht abgewandten Seite mit einem Anschlussstutzen zum Injizieren von Injektionsmaterial verbunden ist, wobei der Anschlussstutzen eine Bohrung aufweist, die in der Durchbrechung in der Trägerplatte mündet, und wobei die haftvermittelnde Schicht ebenfalls eine Durchbrechung aufweist, die mit der Durchbrechung in der Trägerplatte zumindest teilweise überlappend ist. Der Klebepacker wird mittels Haftmittel, das vorzugsweise ein pastöser Klebstoff ist, an einer Oberfläche angebracht, die einen zu füllenden Riss aufweist. Nach der Aushärtung des Haftmittels wird Injektionsmaterial über den Anschlussstutzen unter Druck in den Riss eingepresst.

Optional sammelt sich dabei das Injektionsmaterial bei seinem Austritt aus der Bohrung in dem Anschlussstutzen und den damit verbundenen Durchbrechungen in der Trägerplatte und der haftvermittelnden Schicht in einer in der haftvermittelnden Schicht angeordneten länglichen Vertiefung, in der sich die Durchbrechung in der haftvermittelnden Schicht befindet. Auf diese Weise kann aus der Durchbrechung in der haftvermittelnden Schicht austretendes Injektionsmaterial, nachdem es sich in der länglichen Vertiefung angesammelt hat, über eine größere Eindringfläche in den zu schließenden Riss gelangen.

Nach dem Einbringen des Injektionsmaterials in den zu füllenden Riss wird der Anschlussstutzen sofort verschlossen bzw. schließt sich selbsttätig bei Verwendung eines Ventils. Nach einer ausreichenden Abbindezeit des Injektionsmaterials wird der Klebepacker von der Oberfläche abgeschlagen und die Fläche wird vorzugsweise wieder angeglichen, z.B. geebnet.

Die Erfindung betrifft weiterhin auch die Verwendung eines erfindungsgemäßen mehrschichtigen Artikels als Klebepacker zum Einpressen von Injektionsmaterial, z.B. Dichtungs- oder Füllmaterial, in Risse, Fehlerstellen oder dergleichen, insbesondere bei Bauwerken oder Bauteilen.

### Genaue Beschreibung der Erfindung

Die Erfindung wird nun genauer anhand von Ausführungsbeispielen und mit Bezug auf die Figuren beschrieben, die schematisch
- in der Figur 1 eine erste Ausführungsform eines erfindungsgemäßen mehrschichtigen Artikels in perspektivischer Ansicht (Teilfigur a) und in Draufsicht (Teilfigur b) zeigen,
- in der Figur 2 eine zweite Ausführungsform eines erfindungsgemäßen mehrschichtigen Artikels in perspektivischer Ansicht (Teilfigur a) und in Draufsicht (Teilfigur b) zeigen,
- in der Figur 3 eine bevorzugte Ausführungsform von Elementen alternierender Längen zeigen, und
- in der Figur 4 eine weitere bevorzugte Ausführungsform von Elementen alternierender Längen zeigen.

In der Figur 1 ist in den Teilfiguren a und b ein erfindungsgemäßer mehrschichtiger Artikel **1** gemäß einer ersten Ausführungsform in perspektivischer Ansicht (Teilfigur a) und in Draufsicht (Teilfigur b) schematisch abgebildet. Der erfindungsgemäße mehrschichtige Artikel **1** ist in der gezeigten Ausführungsform ein Klebepacker, der eine Trägerschicht **2** mit kreisförmiger Grundfläche und eine mit dieser verbundene haftvermittelnde Schicht **3** mit ebenfalls kreisförmiger Grundfläche aufweist. Auf ihrer der haftvermittelnden Schicht **3** abgewandten Seite ist die Trägerschicht **2** mit einem Anschlussstutzen **7** verbunden. In dem Anschlussstutzen **7** verläuft eine Bohrung **8,** die in einer Durchbrechung **6** im Mittelpunkt der kreisförmigen Trägerschicht **2** und in einer Durchbrechung **9** im Mittelpunkt der haftvermittelnden Schicht **3** mündet. Auf der der Trägerschicht **2** abgewandten Seite der haftvermittelnden Schicht **3** weist diese eine Vielzahl von oberflächenvergrößernden Elementen **4** auf, die beispielsweise ein Vliesstoff sein können, d.h. eine Vielzahl unregelmäßig angeordneter Fasern oder Fäden, vorzugsweise aus Kunststoff. Beim (weniger häufigen) Aufbringen von Haftmittel auf die haftvermittelnde Schicht **3** mit den daran angeordneten oberflächenvergrößernden Elementen **4** bzw. beim (häufigeren) Anordnen des Klebepackers auf einer mit Haftmittel versehenen Oberfläche verteilt sich das Haftmittel in den Zwischenräumen zwischen den oberflächenvergrößernden Elementen **4.** Die Haftung des Klebepackers an einer Oberfläche, insbesondere über einem Riss, ist dabei durch die oberflächenvergrößernden Elementen **4** signifikant erhöht im Vergleich zu einer Haftung eines Klebepackers ohne oberflächenvergrößernde Elemente **4** an der Oberfläche der haftvermittelnden Schicht **3.**

In der Figur 2 ist in den Teilfiguren a und b ein weiterer Klebepacker als erfindungsgemäßer mehrschichtiger Artikel **1** in perspektivischer Ansicht (Teilfigur a) und in Draufsicht (Teilfigur b) schematisch dargestellt. Auch dieser Klebepacker weist eine Trägerschicht (Trägerplatte) **2** auf, die mit einer haftvermittelnden Schicht **3** verbunden ist, wobei an der Oberfläche der haftvermittelnden Schicht **3** zahlreiche oberflächenvergrößernde Elemente **4** angeordnet sind. Die Durchbrechung **9** in der haftvermittelnden Schicht **3,** die mit der Durchbrechung **6** in der Trägerschicht **2** und der Bohrung **8** in dem Anschlussstutzen **7** verbunden ist und durch welche Injektionsmaterial wie z.B. Haftmittel über den Anschlussstutzen **7** auf die Oberfläche der haftvermittelnden Schicht **3** gelangen kann, ist in der gezeigten Ausführungsform in einer Vertiefung **10** in der haftvermittelnden Schicht **3** angeordnet, in der sich das Injektionsmaterial nach seinem Austritt aus der Durchbrechung **9** in der haftvermittelnden Schicht **3** ansammeln kann und bei Anordnung des Klebepackers über einem Riss über eine größere Eindringfläche in den zu schließenden Riss gelangen kann.

In der Figur 3 ist eine bevorzugte Ausführungsform der oberflächenvergrößernden Elemente **4** gezeigt, bei der es sich um Elemente alternierender Längen **5** handelt, die auf der Oberfläche der haftvermittelnden Schicht **3** angeordnet sind. Wie zu erkennen ist, sind jeweils längere Elemente, deren Form Kegelstümpfen mit darauf aufgesetzten Köpfen bzw. einer Pilzform ähnelt, im Wechsel mit kürzeren kegelförmigen Elementen angeordnet. Diese Ausführungsform an oberflächenvergrößernden Elementen **4** hat sich als besonders vorteilhaft herausgestellt, da mit der haftvermittelnden Schicht kontaktiertes Haftmittel, insbesondere pastenförmiger Kleber, durch die pilzförmigen Köpfe der längeren Elemente alternierender Längen **5** in den Zwischenräumen zwischen den Elementen alternierender Längen **5** gehalten wird. Das Haftmittel wird dabei nur durch den Anpressdruck unter die Pilzköpfe der längeren Elemente alternierender Längen **5** gedrückt, so dass der mehrschichtige Artikel **1** mit den auf der haftvermittelnden Schicht **3** angeordneten Elementen alternierender Längen **5,** das Haftmittel sowie die Oberfläche, an der der mehrschichtige Artikel **1** angeordnet ist, nach dem Aushärten des Haftmittels ohne mechanische Einwirkung unlösbar miteinander verbunden sind.

Besonders vorteilhaft an dieser Ausführungsform ist, dass die Haftung zwischen dem mehrschichtigen Artikel **1** und der Oberfläche ohne weiteres Zutun, d.h. ausschließlich durch den Anpressdruck, erfolgt. Im Fall von Klebepackern liegt hier der wesentliche Unterschied gegenüber herkömmlichen Klebepackern ohne oberflächenvergrößernde Elemente auf der Oberfläche der haftvermittelnden Schicht **3,** bei denen zum Erreichen einer gewissen Klebekraft ein "Einrütteln" des Klebepackers in das Haftmittel nötig ist. Dadurch kann es leicht vorkommen, dass die offene Verbindung zum Riss durch das Haftmittel verschlossen wird und das Injektionsmaterial, dass später eingepresst wird, keinen Weg mehr in den Riss findet. Dies ist bei der Verwendung eines Klebepackers mit der hier gezeigten Ausführungsform von oberflächenvergrößernden Elementen **4** in Form von Elementen alternierender Längen **5** auf der Oberfläche der haftvermittelnden Schicht **3** ausgeschlossen. Ein weiterer Vorteil dieser Ausführungsform liegt in der bereits erwähnten äußerst starken Haftkraft, durch die der Klebepacker nicht mehr ohne mechanische Einwirkung von der Oberfläche, an der dieser angeordnet ist, gelöst werden kann.

Die in der Figur 3 gezeigte Ausführungsform der oberflächenvergrößernden Elemente **4,** bei der es sich um Elemente alternierender Längen **5** handelt, die auf der Oberfläche der haftvermittelnden Schicht **3** angeordnet sind, kann jedoch nicht nur bei Klebepackern verwendet werden, sondern eignet sich generell hervorragend, um eine feste Verklebung zwischen einem beliebigen Objekt und einem Untergrund / einer Oberfläche mit Hilfe des erfindungsgemäßen mehrschichtigen Artikels **1** zu erreichen. Dafür wird der mehrschichtige Artikel **1** vorzugsweise zunächst fest mit dem an dem Untergrund / der Oberfläche zu verklebenden Objekt verklebt, wobei die Verklebung auf der Seite erfolgt, die der Seite der haftvermittelnden Schicht **3** mit den daran angeordneten Elementen alternierender Längen **5** abgewandt ist. Anschließend wird der nun mit dem Objekt verklebte mehrschichtige Artikel **1** mit dem gewünschten Untergrund / der gewünschten Oberfläche verklebt, indem der mehrschichtige Artikel 1 mit seinen auf der haftvermittelnden Schicht angeordneten Elementen alternierender Längen **5** in Haftmittel eingedrückt wird, das sich auf dem Untergrund / der Oberfläche befindet. Alternativ zu dem letztgenannten Schritt, jedoch weniger bevorzugt, kann der mit dem Objekt verklebte mehrschichtige Artikel **1** auch mit dem gewünschten Untergrund / der gewünschten Oberfläche verklebt werden, indem Haftmittel auf die Seite des mit dem Objekt verklebten mehrschichtigen Artikels 1 aufgebracht wird, auf der sich die Elemente alternierender Längen **5** befinden, wobei der mehrschichtige Artikel 1 anschließend gegen den gewünschten Untergrund / die gewünschte Oberfläche gedrückt wird. Durch die Verteilung des Haftmittels zwischen den Elementen alternierender Längen **5** entsteht beim Aushärten des Haftmittels eine äußerst feste und ohne starke mechanische Einwirkung unlösbare Verbindung zwischen dem beliebigen Objekt und dem gewünschten Untergrund / der gewünschten Oberfläche.

Beispielsweise kommt es im Stand der Technik immer wieder zu Fassadenablösungen, z.B. bei auf eine Betonfassade aufgeklebten Granitplatten. Im Stand der Technik erfolgt die Verklebung mit auf den Untergrund und/oder auf die Platte aufgebrachtem pastösen Kleber als Haftmittel. Die Granitplatte wird dann unter Druck aufgeklebt, fixiert und hält nach der Aushärtung des Klebers ohne Fixierung, wobei bei der Verklebung eine Kontrolle nicht gegeben ist und man sich blind auf die gleichmäßige Verteilung des Klebers verlassen muss.

Mit der vorliegenden Erfindung kann die mit pilz- und kegelförmig aussehenden Elementen alternierender Längen **5** ausgestattete Schicht des erfindungsgemäßen mehrschichtigen Artikels **1** (wie alternativ auch eine Schicht mit oberflächenvergrößernden Elementen **4,** in der die oberflächenvergrößernden Elemente **4** keine Elementen alternierender Längen **5** mit Pilz- bzw. Kegelform sind) werksseitig und damit kontrolliert auf die Granitplatte aufgeklebt werden, wobei die Verklebung an der den pilz- und kegelförmig aussehenden Elementen alternierender Längen **5** abgewandten Seite bzw. an der den oberflächenvergrößernden Elementen **4** abgewandten Seite erfolgt. Die Aufbringung auf die Betonfassade erfolgt zu einem späteren Zeitpunkt durch das gleichmäßige Aufbringen eines Haftmittels auf die Betonfassade und das Andrücken der Granitplatte mit dem darauf bereits verklebten mehrschichtigen Artikel **1,** wobei dieser mit der Seite der pilz- und kegelförmig aussehenden Elemente alternierender Längen **5** bzw. der Seite mit den oberflächenvergrößernden Elementen **4** in das Haftmittel gedrückt wird. Nach kurzer Fixierungszeit ist die Platte unlösbar mit dem Beton-Untergrund verbunden, eine Ablösung ohne starke mechanische Einwirkung ist nicht mehr möglich.

Weiterhin kann ein erfindungsgemäßer mehrschichtiger Artikel 1, der die schematisch in der Figur 3 gezeigten Elemente alternierender Längen 5 als oberflächenvergrößernde Elemente **4** aufweist, auch für Flachdachabdichtungen sowie für senkrechte Flächenabdichtungen, z.B. an aufgehenden Teilen beim Flachdach, bei Kelleraußenabdichtungen oder Behälterabdichtungen verwendet werden. Im Stand der Technik werden dazu vielfach Kunststoffdichtungsbahnen eingesetzt. Diese werden nach heutigem Standard entweder lose verlegt und mit einer Auflast versehen (beim Flachdach) oder sie werden mechanisch durch Verschrauben oder Vernageln befestigt oder auch mit Kunststoffklebern auf dem Untergrund verklebt. Für diese Verklebung werden die Dichtungsbahnen üblicherweise unterseitig, d.h. mit der zum Bauwerk zeigenden Seite, mit einem Vlies o.ä. versehen. Dies geschieht meistens werksseitig bei der Produktion der Dichtungsbahnen. Die Verklebung erfolgt mit ein- oder mehrkomponentigen kunststoffbasierten Klebern, z.B. auf Polyurethan- oder Epoxydharzbasis, die eine mehr oder weniger gute Haftung erreichen.

Im Rahmen der vorliegenden Erfindung kann der mehrschichtige Artikel **1** mit der pilz- und kegelförmig ausgestatteten haftvermittelnden Schicht werksseitig bei der Produktion von Dichtungsbahnen auf die Unterseite der Dichtungsbahnen aufgebracht werden. Die Verklebung der Dichtungsbahnen mit darauf angeordnetem mehrschichtigen Artikel **1** erfolgt dann sehr kontrolliert am gewünschten Ort und mit einer weitaus besseren Sicherheit als bei der Verklebung mit unterseitig vlieskaschierten Dichtungsbahnen. Für diese Verklebung können zudem zementgebundene Kleber eingesetzt werden, die wirtschaftlicher und umweltneutraler sind als die ein- oder mehrkomponentigen Kunststoffkleber, die im Stand der Technik eingesetzt werden.

Eine alternative Ausführungsform, die die gleichen Vorteile wie die in Figur 3 gezeigte und im Voranstehenden beschriebene Ausführungsform bietet, ist in der Figur 4 gezeigt. In dieser Ausführungsform handelt es sich bei den oberflächenvergrößernden Elementen ebenfalls um Elemente alternierender Länge, jedoch ist der Durchmesser sowohl der pilzförmigen Elemente als auch der zwischen diesen angeordneten kürzeren Elemente senkrecht zur Längsachse der jeweiligen Elemente über einen Großteil der Länge der Elemente konstant und vergrößert sich im Fall der pilzförmigen Elemente erst im Bereich des von der haftvermittelnden Schicht abgewandten Endes der pilzförmigen Elemente (des Pilzkopfs) bzw. verkleinert sich erst im Bereich des von der haftvermittelnden Schicht abgewandten Endes der zwischen den pilzförmigen Elementen angeordneten kürzeren Elementen zu einer Spitze.

Die in der vorstehenden Beschreibung, in den Ansprüchen und in den Figuren offenbarten Merkmale der Erfindung können sowohl einzeln als auch in beliebigen Kombinationen für die Verwirklichung der Erfindung in ihren verschiedenen Ausführungsformen wesentlich sein.

### Bezugszeichenliste:

- 1: mehrschichtiger Artikel
- 2: Trägerschicht
- 3: haftvermittelnde Schicht
- 4: oberflächenvergrößernde Elemente auf haftvermittelnder Schicht
- 5: Elemente alternierender Längen
- 6: Durchbrechung in der Trägerschicht
- 7: Anschlussstutzen
- 8: Bohrung im Anschlussstutzen
- 9: Durchbrechung in der haftvermittelnden Schicht
- 10: Vertiefung in haftvermittelnder Schicht

## Patentansprüche

1. Mehrschichtiger Artikel (1) zur Erzeugung einer Haftung zu einer Oberfläche, wobei der mehrschichtige Artikel (1) eine Trägerschicht (2) und eine mit der Trägerschicht (2) stoffschlüssig verbundene haftvermittelnde Schicht (3) aufweist, wobei auf der der Trägerschicht (2) abgewandten Seite der haftvermittelnden Schicht (3) eine Vielzahl oberflächenvergrößernder Elemente (4) angeordnet ist, **dadurch gekennzeichnet, dass** die auf der haftvermittelnden Schicht (3) angeordneten oberflächenvergrößernden Elemente (4) aus der Gruppe ausgewählt sind, die Elemente alternierender Längen (5), Widerhaken, pilzförmige Elemente, eine Vielzahl unregelmäßig angeordneter Kunststofffäden und/oder -fasern, und Kombinationen dieser umfasst oder daraus besteht.

2. Mehrschichtiger Artikel (1) nach Anspruch 1, **dadurch gekennzeichnet, dass** bei den Elementen alternierender Längen (5) jeweils zwischen zwei längeren Elementen ein kürzeres Element angeordnet ist, wobei die kürzeren Elemente an ihren der Trägerschicht (2) abgewandten Enden eine spitze Form aufweisen und die längeren Elemente an ihren der Trägerschicht (2) abgewandten Enden eine von einer spitzen Form abweichende Form aufweisen.

3. Mehrschichtiger Artikel (1) nach einem der Ansprüche 1 oder 2, **dadurch gekennzeichnet, dass** dieser stoffschlüssig mit einem Objekt verbunden ist, das ebenfalls stoffschlüssig mit einer Oberfläche verbunden werden soll, wobei das Objekt insbesondere eine Dichtungsbahn, ein Stein oder eine Platte ist.

4. Mehrschichtiger Artikel (1) nach einem der Ansprüche 1 oder 2, **dadurch gekennzeichnet, dass** dieser ein Klebepacker zum Einpressen von Dichtungs- oder Füllmaterial in Risse, Fehlerstellen oder dergleichen, insbesondere bei Bauwerken oder Bauteilen, ist, wobei die Trägerschicht (2) eine Trägerplatte ist, die mindestens eine Durchbrechung (6) aufweist und auf ihrer der haftvermittelnden Schicht (3) abgewandten Seite mit einem Anschlussstutzen (7) zum Injizieren von Injektionsmaterial verbunden ist, wobei der Anschlussstutzen (7) eine Bohrung (8) aufweist, die in der Durchbrechung (6) in der Trägerplatte (2) mündet, und wobei die haftvermittelnde Schicht (3) ebenfalls eine Durchbrechung (9) aufweist, die mit der Durchbrechung (6) in der Trägerplatte zumindest teilweise überlappend ist.

5. Mehrschichtiger Artikel (1) nach Anspruch 4, **dadurch gekennzeichnet, dass** die haftvermittelnde Schicht (3) eine längliche Vertiefung (10) aufweist, in der sich die Durchbrechung (9) befindet, mit der die Durchbrechung (6) in der Trägerplatte (2) zumindest teilweise überlappt.

6. Verfahren zum Erzeugen einer Haftung zwischen einem mehrschichtigen Artikel (1) nach einem der Ansprüche 1 bis 5 und einer Oberfläche, wobei das Verfahren die folgenden Schritte umfasst:
a) Bereitstellen eines mehrschichtigen Artikels (1), der eine Trägerschicht (2) und eine mit der Trägerschicht (2) stoffschlüssig verbundene haftvermittelnde Schicht (3) aufweist, wobei auf der der Trägerschicht (2) abgewandten Seite der haftvermittelnden Schicht (3) eine Vielzahl oberflächenvergrößernder Elemente (4) angeordnet ist, die aus der Gruppe ausgewählt sind, die Elemente alternierender Längen (5), Widerhaken, pilzförmige Elemente, eine Vielzahl unregelmäßig angeordneter Kunststofffäden und/oder -fasern, und Kombinationen dieser umfasst oder daraus besteht;
b) Aufbringen von Haftmittel auf die Seite der haftvermittelnden Schicht (3), auf der die oberflächenvergrößernden Elemente (4) angeordnet sind, und/oder auf eine Oberfläche, an der der mehrschichtige Artikel haften soll;
c) Kontaktieren des mehrschichtigen Artikels (1) mit der Oberfläche, an der dieser haften soll, wobei der mehrschichtige Artikel (1) mit der Seite der haftvermittelnden Schicht (3), an der sich die oberflächenvergrößernden Elemente (4) befinden, an der Oberfläche angeordnet wird, wobei sich das Haftmittel vor dem Kontaktieren auf der Seite der haftvermittelnden Schicht (3), an der sich die oberflächenvergrößernden Elemente (4) befinden, und/oder auf der Oberfläche, mit der der mehrschichtige Artikel (1) anschließend kontaktiert wird, befindet;
d) Aushärten des Haftmittels.

7. Verfahren nach Anspruch 6, **dadurch gekennzeichnet, dass** in Schritt a) ein mehrschichtiger Artikel bereitgestellt wird, dessen oberflächenvergrößernde Elemente (4) auf der haftvermittelnden Schicht (3) Elemente alternierender Längen (5) umfassen, bei denen jeweils zwischen zwei längeren Elementen ein kürzeres Element angeordnet ist, wobei die kürzeren Elemente an ihren der Trägerschicht (2) abgewandten Enden eine spitze Form aufweisen und die längeren Elemente an ihren der Trägerschicht (2) abgewandten Enden eine von einer spitzen Form abweichende Form aufweisen.

8. Verfahren nach Anspruch 6 oder Anspruch 7, **dadurch gekennzeichnet, dass** als mehrschichtiger Artikel (1) in Schritt a) ein Klebepacker zum Einpressen von Injektionsmaterial in Risse, Fehlerstellen oder dergleichen, insbesondere bei Bauwerken oder Bauteilen, bereitgestellt wird, wobei die Trägerschicht (2) des mehrschichtigen Artikels (1) eine Trägerplatte ist, die mindestens eine Durchbrechung (6) aufweist und auf ihrer der haftvermittelnden Schicht (3) abgewandten Seite mit einem Anschlussstutzen (7) zum Injizieren von Injektionsmaterial verbunden ist, wobei der Anschlussstutzen (7) eine Bohrung (8) aufweist, die in der Durchbrechung (6) in der Trägerplatte (2) mündet, und wobei die haftvermittelnde Schicht (3) ebenfalls eine Durchbrechung (9) aufweist, die mit der Durchbrechung (6) in der Trägerplatte (2) zumindest teilweise überlappend ist, wobei nach der Aushärtung des Haftmittels Injektionsmaterial über die Bohrung (8) in dem Anschlussstutzen (7) in einen Riss, eine Fehlerstelle oder dergleichen in der Oberfläche, an der der Klebepacker angeordnet ist, eingebracht wird.

9. Verfahren nach Anspruch 8, **dadurch gekennzeichnet, dass** das Injektionsmaterial sich bei seinem Austritt aus der Bohrung (8) in dem Anschlussstutzen (7) und den damit verbundenen Durchbrechungen (6, 9) in der Trägerplatte und der haftvermittelnden Schicht (3) zumindest teilweise in einer in der haftvermittelnden Schicht (3) angeordneten Vertiefung (10) sammelt, in der sich die Durchbrechung (9) in der haftvermittelnden Schicht (3) befindet, bevor es in den Riss oder die Fehlerstelle in der Oberfläche, an der der Klebepacker angeordnet ist, eingebracht wird.

10. Verwendung eines mehrschichtigen Artikels (1) nach einem der Ansprüche 1 bis 5 als Klebepacker zum Einpressen von Injektionsmaterial in Risse, Fehlerstellen oder dergleichen, insbesondere bei Bauwerken oder Bauteilen.
